# FASCICULE DE BREVET EUROPEEN

(11) **EP 1 783 866 B1**
(45) Date de publication et mention de la délivrance du brevet: **05.12.2012**
(21) Numéro de dépôt: 06354030.6
(22) Date de dépôt: 09.10.2006
(51) Int. Cl.: H01R 9/26

(54) **Dispositif de raccordement electrique entre un collecteur de terre et un collecteur de neutre et collecteur terre-neutre comportant un tel dispositif**
Elektrische Anschlussvorrichtung zwischen einem Erde-Kollektor und einem Neutral-Kollektor und Erde-Neutral Kollektor mit einer solchen Vorrichtung
Electrical connection device between a ground collector and a neutral collector and ground-neutral collector with such a device

(30) Priorité: 04.11.2005 FR 0511244
(43) Date de publication de la demande: 09.05.2007
(73) Titulaire: Schneider Electric Industries SAS, 92500 Rueil-Malmaison (FR)
(72) Inventeur: Filsnoel, Yann, Schneider Electric Industries SAS, 38050 Grenoble Cedex 9 (FR)
(74) Mandataire: Tripodi, Paul

(56) Documents cités:
- EP-A- 1 113 525
- EP-A- 1 434 308

## Description

La présente invention concerne un collecteur terre-neutre selon le préambule de la revendication 1.

La connexion électrique entre la terre et le neutre dans les installations dans lesquelles le neutre n'est pas coupé est réalisé par l'installateur au moyen d'un câble.

Lors de la vérification de l'installation électrique, et notamment pour tester la terre, ce câble est débranché. Un oubli de rebrancher ce câble est possible, ce qui met l'installation en surtension et provoque la destruction des appareils situés en aval.

On connaît également le document EP 1 113 525 décrivant des dispositifs de raccordement destinés à relier électriquement deux dispositifs disposés l'un à côté de l'autre le long d'un rail de montage.

La présente invention résout ces problèmes et propose collecteur terre-neutre comportant un dispositif de raccordement électrique entre un collecteur de terre et un collecteur de neutre de conception simple permettant de signaler le non raccordement électrique des deux collecteurs et un collecteur terre-neutre équipé de ce dispositif.

A cet effet, la présente invention a pour objet un dispositif selon la revendication 1.

Selon une caractéristique particulière, la partie mobile de l'accessoire est montée mobile en translation par rapport à la partie fixe.

Selon une autre réalisation, la partie mobile de l'accessoire est montée mobile en rotation par rapport à la partie fixe.

Selon une autre caractéristique, ce dispositif comporte un moyen de signalisation de l'état de fermeture ou d'ouverture de l'accessoire.

Selon une autre caractéristique, les blocs de connexion sont du type modulaire et comportent au moins une borne d'entrée, les bornes d'entrée de l'un des blocs de connexion étant séparées respectivement des bornes d'entrée d'un bloc consécutif d'une distance correspondant à la distance entre deux dents de peigne consécutives.

Selon une autre caractéristique, les secondes bornes d'entrée précitées des blocs de liaison précités sont destinées à recevoir respectivement une dent de peigne de la terre et une dent du peigne du neutre.

Selon une autre caractéristique, chaque bloc de connexion comporte deux bornes de connexion d'entrée, respectivement une première borne et une seconde borne, et en ce que chaque peigne d'alimentation de la terre ou du neutre comporte deux barres, l'une des barres étant destinée à être raccordée électriquement aux premières bornes des blocs de connexions tandis que l'autre barre est destinée à être raccordée aux secondes bornes précitées desdits blocs.

Selon une autre caractéristique, ce dispositif comporte deux modules de connexion dits de liaison comportant chacun quatre bornes d'entrée, deux des bornes d'entrée étant destinées à être raccordées audites barres et deux autres bornes d'entrée étant destinées à être raccordées audit accessoire.

Selon une autre caractéristique, ledit accessoire coopère avec ladite interface et la porte du coffret électrique de manière à interdire la fermeture du coffret en position d'ouverture de l'accessoire.

Mais d'autres avantages et caractéristiques de l'invention apparaîtront mieux dans la description détaillée qui suit et se réfère aux dessins annexés donnés uniquement à titre d'exemple et dans lesquels :
- La figure 1 est une vue partielle en perspective, d'un collecteur terre-neutre selon l'invention comportant un dispositif de raccordement selon l'invention, dans une position non raccordée du dispositif,
- La figure 2 est une vue en perspective identique à la figure précédente, le dispositif étant dans une position fermée,
- Les figures 3 et 4 sont deux vues en perspective de l'accessoire du dispositif de raccordement selon l'invention, respectivement dans une position raccordée et une position non raccordée du dispositif,
- La figure 5 est une vue partielle en perspective, illustrant un collecteur préalablement à son raccordement en amont au moyen d'un peigne,
- La figure 6 est une vue partielle, illustrant plus particulièrement une interface de montage selon l'invention et un bloc de connexion monté sur ladite interface, vus de l'avant,
- La figure 7 est une vue partielle de l'interface et du bloc de la figure précédente vus de l'arrière,
- Les figures 8 à 11 ne font plus partie de l'invention,
- La figure 8 est une vue partielle en perspective d'une interface de montage monté sur un rail,
- Les figures 9 et 10 sont des vues en perspective de l'interface de la figure 8, de deux blocs de connexion montés sur l'interface et d'un dispositif de raccordement électrique des deux blocs, respectivement sur les figures 9 et 10 en position raccordée et en position non raccordée électriquement des deux blocs, et
- La figure 11 est une vue en perspective illustrant, vu de l'avant, plusieurs blocs de connexion montés sur une interface selon les figures 8 à 11.

Sur les figures 1 et 2, est représenté un collecteur terre-neutre C comportant une partie dite collecteur de terre 1 et une partie dite collecteur de neutre 2. Ce collecteur C est composé de blocs de connexion 3 sous forme modulaire montés sur un rail de montage (non représenté) par l'intermédiaire d'une interface de montage 4. Comme ceci est particulièrement visible sur les figures 5 et 6, la partie supérieure des blocs de connexion comportent des bornes à vis 5 (fig.5) associées à des plages autorisant l'embrochage de manière à permettre l'alimentation des blocs de connexion au moyen d'un peigne P. Ainsi, comme représenté sur les figures 1 et 2, les blocs de connexion 7 situés du côté gauche sont alimentés et reliés électriquement par un peigne 8 distribuant le neutre et les blocs de connexion 9 situés du côté droit sont alimentés par un peigne 10 relié à la terre. La partie centrale des blocs de connexion est constituée par des bornes de type sans vis 11. Ainsi, le collecteur de terre 1 comporte trois blocs de connexion 7 comportant chacun deux bornes de connexion de sortie 12,13 et deux bornes d'entrée 14,15 (fig.6), un bloc de connexion dit d'extrémité 16 comportant deux bornes d'entrée (non visibles) et une seule borne de connexion de sortie 19 de grande section, et un bloc de connexion de liaison 20 comportant quatre bornes de connexion d'entrée 21, 21a, 22,22a et une borne de connexion de sortie 23 de très grande section. Le collecteur de neutre 2 comprend les mêmes éléments et ne seront donc pas décrits de nouveau.

Conformément à l'invention, le dispositif de raccordement selon l'invention comporte un accessoire de raccordement 24 comportant une partie fixe 25 destinée à être fixée sur ladite interface 4 et une partie mobile 26 par rapport à ladite partie fixe 25. Cette partie mobile 26 peut être déplacée en translation perpendiculairement à l'axe du rail.

En se reportant plus particulièrement aux figures 3 et 4, on voit que ladite partie mobile 26 comporte une portion de peigne dite double. Cette portion de peigne comporte deux barres 29,30 comportant chacune deux dents 31,32,33,34 s'étendant de part et d'autre de la partie fixe 25. Cette partie mobile 26 est montée coulissante à l'intérieur de la partie fixe 25. En position haute ou d'ouverture illustrée sur la figure 1, la connexion électrique entre les deux collecteurs 1,2 est interrompue. Un indicateur sous la forme d'un voyant 35 peut indiquer cet état. En position basse ou de fermeture de l'accessoire 24, la connexion est établie entre les deux peignes 1,2 par introduction des dents 31,32,33,34 de l'accessoire 24 dans les bornes 22,22a,36,36a des blocs de liaison 20, 38 situés de part et d'autre de l'accessoire 24. Ainsi, les deux dents 31,33 de l'accessoire 24 situées d'un côté de l'accessoire 24 sont introduites dans les deux bornes d'entrée 22,22a du bloc de connexion de liaison 20 situé de ce même côté, tandis que les deux dents 32,34 de l'accessoire 24 situées de l'autre côté de l'accessoire 24 sont introduites dans les deux bornes d'entrée 36,36a du bloc de connexion de liaison 38 situé de ce même côté que les dents 32,34. Les quatre autre bornes 21,21a,37,37a sont raccordées électriquement aux deux peignes 8,10.

Sur les figures 5,6 et 7, les blocs de connexion 7 sont montés sur une interface de montage 4 de section transversale en forme d'équerre. Cette interface comporte des glissières de guidage 39 de l'embase 40 des blocs de connexion 7 et des moyens d'accrochage 41 (fig.7) des blocs de connexion sur ladite interface 4. Les empruntes ou glissières 39 sont espacées les unes des autres d'une distance correspondant à la distance séparant deux dents de peigne consécutives.

Selon une réalisation illustrée sur les figures 8 à 11 mais qui ne fait partie de l'invention, l'interface 41 est fixée sur un rail, s'étend de part et d'autre du rail et comporte une cloison de maintien 42 assurant la séparation entre deux blocs de connexion 44,45 disposés sur cette interface 41 de part et d'autre de cette cloison 42, un cavalier de liaison 46 permettant de raccorder électriquement les deux blocs 44,45.

Selon une réalisation non illustrée sur les figures, l'interface pourra coopérer avec l'accessoire et la porte du tableau de manière à interdire la fermeture de la porte du tableau en position d'ouverture de l'accessoire.

On a donc réalisé grâce à l'invention un dispositif de raccordement électrique d'un collecteur de terre et d'un collecteur de neutre, ainsi qu'un collecteur terre-neutre équipé de ce dispositif permettant de prévenir rapidement l'installateur du non raccordement des deux peignes.

Bien entendu, l'invention n'est pas limitée aux modes de réalisation décrits et illustrés qui n'ont été donnés qu'à titre d'exemple.

## Revendications

1. Collecteur terre-neutre comportant un dispositif de raccordement électrique entre au moins un bloc de connexion relié électriquement à la terre et au moins un bloc de connexion relié électriquement au neutre, lesdits blocs de connexion étant destinés à être montés sur un support de montage dans un tableau électrique, **caractérisé en ce qu'**il comporte d'une part, un accessoire de liaison (24) comportant une partie fixe (25) destinée à être fixée sur ledit support entre d'une part le (les) bloc(s) de connexion relié(s) électriquement au neutre et d'autre part, le(les) bloc(s) de connexion relié (s) électriquement à la terre, et une partie mobile (26) entre une position de fermeture dans laquelle il relie électriquement les deux blocs de connexion (20,38) et une position d'ouverture dans laquelle ledit accessoire (24) ne relie pas électriquement lesdits blocs (20,38), **en ce que** l'accessoire (24) comporte au moins un peigne (29,30), ledit peigne comportant au moins deux dents (30,31,32,33), et **en ce que** l'un (20) des blocs de connexion de terre (20) dit de liaison, et l'un au moins des blocs de connexion de neutre (38) dit de liaison, comporte deux bornes d'entrée (21,22 et 36,37), respectivement une première (22,36) et une seconde (21,37) bornes d'entrée, les deux premières bornes précitées (22,36) étant destinées à être reliées électriquement aux deux dents (31,32) de l'accessoire (24), lesdits blocs de connexion (20,38) et la partie fixe (25) de l'accessoire (24) étant montées dans des empruntes (39) d'un interface de montage (4) fixés sur cette interface (4).

2. Collecteur terre-neutre selon la revendication 1, **caractérisé en ce que** la partie mobile (26) de l'accessoire (24) est montée mobile en translation par rapport à la partie fixe (25).

3. Collecteur terre-neutre selon la revendication 1 ou 2, **caractérisé en ce que** la partie mobile de l'accessoire (26) est montée mobile en rotation par rapport à la partie fixe (25).

4. Collecteur terre-neutre selon l'une quelconque des revendications 1 à 3, **caractérisé en ce qu'**il comporte un moyen de signalisation (35) de l'état de fermeture ou d'ouverture de l'accessoire (24).

5. Collecteur terre-neutre selon l'une quelconque des revendications précédentes, **caractérisé en ce que** les blocs de connexion (7,9) sont du type modulaire et comportent au moins une borne d'entrée, les bornes d'entrée de l'un des blocs de connexion étant séparées respectivement des bornes d'entrée d'un bloc consécutif d'une distance correspondant à la distance entre deux dents de peigne consécutives.

6. Collecteur terre-neutre selon l'une quelconque des revendications précédentes, **caractérisé en ce que** les secondes bornes d'entrée précitées (21,37) des blocs de liaison précités (20,38) sont destinées à recevoir respectivement une dent de peigne de la terre et une dent du peigne du neutre.

7. Collecteur terre-neutre selon l'une quelconque des revendication précitées, **caractérisé en ce que** chaque bloc de connexion (7,9) comporte deux bornes de connexion d'entrée (14,15), respectivement une première borne et une seconde borne, et **en ce que** chaque peigne d'alimentation de la terre ou du neutre comporte deux barres (47,48), l'une (47) des barres étant destinée à être raccordée électriquement aux premières bornes (14) des blocs de connexions (7,9) tandis que l'autre barre (48) est destinée à être raccordée aux secondes bornes précitées (15) desdits blocs.

8. Collecteur terre-neutre selon la revendication 7, **caractérisé en ce qu'**il comporte deux modules de connexion dits de liaison (20,38) comportant chacun quatre bornes d'entrée (21,21a,22,22a,36,36a,37,37), deux des bornes d'entrée (21,21a,37,37a) étant destinées à être raccordées audites barres (47,48) et deux autres bornes d'entrée (22,22a,36,36a) étant destinées à être raccordées audit accessoire (24).

9. Collecteur terre-neutre selon l'une quelconque des revendications précédentes, **caractérisé en ce que** ledit accessoire (24) coopère avec ladite interface (4) et la porte du coffret électrique de manière à interdire la fermeture du coffret en position d'ouverture de l'accessoire (24).

## Claims

1. An earth-neutral collector comprising and electric connection device between at least one electrically earthed terminal block and at least one terminal block electrically connected to the neutral, said terminal blocks being designed to be fitted on a mounting support in an electric cabinet, **characterized in that** it comprises on the one hand a connecting accessory (24) comprising a fixed part (25) designed to be fixed onto said support between on the one hand the terminal block(s) electrically connected to the neutral and on the other hand the electrically earthed terminal block(s), and a movable part (26) able to move between a closed position in which it electrically connects the two terminal blocks (20,38) and an open position in which said accessory (24) does not electrically connect said blocks (20,38), **in that** the accessory (24) comprises at least one comb (29,30), said comb comprising at least two teeth (30,31,32,33), and **in that** one (20) of the earth terminal blocks (20) called link terminal block and at least one of the neutral terminal blocks (38) called link terminal block comprises two input terminals (21,22 and 36,37), respectively a first (22,36) and second (21,37) input terminals, the above-mentioned first two terminals (22,36) being designed to be electrically connected to the two teeth (31,32) of the accessory (24), said terminal blocks (20,38) and the fixed part (25) of the accessory (24) being fitted in indentures (39) of an assembly interface (4) and fixed onto this interface (4).

2. The earth-neutral collector according to claim 1, **characterized in that** the movable part (26) of the accessory (24) is fitted movable in translation with respect to the fixed part (25).

3. The earth-neutral collector according to claim 1 or 2, **characterized in that** the movable part (26) of the accessory (24) is fitted movable in rotation with respect to the fixed part (25).

4. The earth-neutral collector according to any one of claims 1 to 3, **characterized in that** it comprises means for indicating (35) the closed or open state of the accessory (24).

5. The earth-neutral collector according to any one of the foregoing claims, **characterized in that** the terminal blocks (7,9) are of modular type and comprise at least one input terminal, the input terminals of one of the terminal blocks being respectively separated from the input terminals of a consecutive block by a distance corresponding to the distance between two consecutive comb teeth.

6. The earth-neutral collector according to any one of the foregoing claims, **characterized in that** the above-mentioned second input terminals (21,37) of the above-mentioned link terminal blocks (20,38) are designed to respectively receive an earth comb tooth and a neutral comb tooth.

7. The earth-neutral collector according to any one of the foregoing claims, **characterized in that** each terminal block (7,9) comprises two input connection terminals (14,15), respectively a first terminal and a second terminal, and **in that** each earth or neutral supply comb comprises two bars (47,48), one (47) of the bars being designed to be electrically connected to the first terminals (14) of the terminal blocks (7,9) whereas the other bar (48) is designed to be connected to the above-mentioned second terminals (15) of said blocks.

8. The earth-neutral collector according to claim 7, **characterized in that** it comprises two connection modules called link modules (20,38) each comprising four input terminals (21,21 a,22,22a,36,36a,37,37a), two of the input terminals (21,21 a,37,37a) being designed to be connected to said bars (47,48) and two other input terminals (22,22a,36,36a) being designed to be connected to said accessory (24).

9. The earth-neutral collector according to any one of the foregoing claims, **characterized in that** said accessory (24) operates in conjunction with said
interface (4) and the door of the electric cabinet so as to prevent closing of the cabinet in the open position of the accessory (24).

## Patentansprüche

1. Erdungs- und Neutralleiterschiene, die eine zwischen mindestens einem elektrisch mit Erde verbundenen Klemmenblock und mindestens einem elektrisch mit dem Neutralleiter verbundenen Klemmenblock angeordnete elektrische Anschlussvorrichtung umfasst, wobei die genannten Klemmenblöcke dazu dienen, auf einem Montageträger einer elektrischen Schaltanlage befestigt zu werden, **dadurch gekennzeichnet, dass** die Schiene ein Verbindungselement (24) mit einem feststehenden Teil (25), welcher dazu dient, zwischen dem elektrisch mit dem Neutralleiter verbundenen Klemmenblock bzw. Klemmenblöcken und dem elektrisch mit Erde verbundenen Klemmenblock bzw. Klemmenblöcken, auf dem genannten Träger befestigt zu werden, sowie einem beweglichen Teil (26) umfasst, der zwischen einer Schließstellung, in der er die beiden Klemmenblöcke (20, 38) elektrisch miteinander verbindet, und einer Offenstellung verschoben werden, in der das genannte Verbindungselement (24) die genannten Blöcke (20, 38) nicht elektrisch miteinander verbindet, dadurch, dass das Verbindungselement (24) mindestens einen Verbindungskamm (29, 30) mit mindestens zwei Zähnen (30, 31, 32, 33) umfasst, und dadurch, dass ein als Verbindungsblock (20) bezeichneter Erdungs-Klemmenblock (20) und mindestens ein als Verbindungsblock bezeichneter Neutralleiter-Klemmenblock (38) zwei Eingangsklemmen (21, 22 bzw. 36, 37) umfassen, die als erste (22, 36) bzw. zweite (21, 37) Eingangsklemme ausgebildet sind, wobei die beiden genannten ersten Eingangsklemmen (22, 36) dazu dienen, elektrisch mit den beiden Zähnen (31, 32) des Verbindungselements (24) verbunden zu werden, und die Klemmenblöcke (20, 38) sowie der feststehende Teil (25) des Verbindungselements (24) in Aufnahmen (39) eines Montageelements (4) montiert und auf diesem Element befestigt sind (4).

2. Erdungs- und Neutralleiterschiene nach Anspruch 1, **dadurch gekennzeichnet, dass** der bewegliche Teil des Verbindungselements (24) geradlinig zum feststehenden Teil (25) verschoben werden kann.

3. Erdungs- und Neutralleiterschiene nach Anspruch 1 oder 2, **dadurch gekennzeichnet, dass** der bewegliche Teil des Verbindungselements (24) drehwirksam zum feststehenden Teil (25) verschoben werden kann.

4. Erdungs- und Neutralleiterschiene nach irgendeinem der Ansprüche 1 bis 3, **dadurch gekennzeichnet, dass** sie ein Anzeigemittel (35) zur Anzeige der Schließ- oder Offenstellung des Verbindungselements (24) umfasst.

5. Erdungs- und Neutralleiterschiene nach irgendeinem der vorhergehenden Ansprüche, **dadurch gekennzeichnet, dass** die Klemmenblöcke (7, 9) modular ausgebildet sind und mindestens eine Eingangsklemme umfassen, wobei zwischen den Eingangsklemmen eines der Klemmenblöcke und den Eingangsklemmen eines angrenzenden Klemmenblocks ein Abstand ausgebildet ist, der dem Abstand zwischen zwei aufeinander folgenden Zähnen des Verbindungskamms entspricht.

6. Erdungs- und Neutralleiterschiene nach irgendeinem der vorhergehenden Ansprüche, **dadurch gekennzeichnet, dass** die genannten zweiten Eingangsklemmen (21, 37) der genannten Verbindungsblöcke (20, 38) dazu dienen, jeweils einen Zahn des Erdungs-Verbindungskamms und einen Zahn des Neutralleiter-Verbindungskamms aufzunehmen.

7. Erdungs- und Neutralleiterschiene nach irgendeinem der vorhergehenden Ansprüche, **dadurch gekennzeichnet, dass** jeder Klemmenblock (7, 9) zwei Eingangsklemmen (14, 15), und zwar eine erste Klemme und eine zweite Klemme umfasst und dass jeder Erdungsleiter- bzw. Neutralleiter-Verbindungskamm zwei Kammschienen (47, 48) umfasst, wobei eine (47) der Kammschienen dazu dient, elektrisch an die ersten Klemmen (14) der Klemmenblöcke (7, 9) angeschlossen zu werden, während die andere Kammschiene (48) dazu dient, an die genannten zweiten Klemmen (15) der genannten Blöcke angeschlossen zu werden.

8. Erdungs- und Neutralleiterschiene nach Anspruch 7, **dadurch gekennzeichnet, dass** sie zwei als Verbindungsmodule (20, 38) bezeichnete Klemmenmodule mit jeweils vier Eingangsklemmen (21, 21 a, 22, 22a, 36, 36a, 37, 37) umfasst, wobei zwei Eingangsklemmen (21, 21 a, 37, 37a) dazu dienen, an die genannten Kammschienen (47, 48) angeschlossen zu werden und zwei andere Eingangsklemmen (22, 22a, 36, 36a) dazu dienen an das genannte Verbindungselement (24) angeschlossen zu werden.

9. Erdungs- und Neutralleiterschiene nach irgendeinem der vorhergehenden Ansprüche **dadurch gekennzeichnet, dass** das genannte Verbindungselement (24) mit dem genannten Montageelement (4) und der Tür des Elektrogehäuses zusammenwirkt, derart, dass in der Offenstellung des Verbindungselements (24) das Schließen des Gehäuses verhindert wird.
